# EUROPÄISCHE PATENTSCHRIFT

(11) **EP 0 978 131 B1**
(45) Veröffentlichungstag und Bekanntmachung des Hinweises auf die Patenterteilung: **11.07.2001**
(21) Anmeldenummer: 98916614.5
(22) Anmeldetag: 21.04.1998
(51) Int. Cl.: H01F 29/04

(54) **SCHALTUNGSANORDNUNG BEI EINEM LASTUMSCHALTER**
CIRCUIT ARRANGEMENT FOR A LOAD TRANSFER SWITCH
CIRCUIT POUR UN COMMUTATEUR DE REGLAGE EN CHARGE

(30) Priorität: 22.04.1997 AT 67997
(43) Veröffentlichungstag der Anmeldung: 09.02.2000
(73) Patentinhaber: Elin OLTC Stufenschalter für Transformatoren GmbH, 2301 Gross-Enzersdorf (AT)
(72) Erfinder: KALINITCHENKO, Alexandre, A-2331 Vösendorf (AT)
(74) Vertreter: Krause, Peter
(86) Internationale Anmeldenummer: AT9800103
(87) Internationale Veröffentlichungsnummer: WO9848432

(56) Entgegenhaltungen:
- EP-A- 0 009 287
- FR-A- 1 413 424
- FR-A- 1 414 373

## Beschreibung

Die Erfindung betrifft ein Verfahren bei einem Lastumschalter eines Stufenschalters zum unterbrechungslosen Umschalten der Regelwicklung eines Transformators, wobei der Laststrom über eine niedere oder höhere Wicklungsanzapfung einer Regelstufe einer Regelwicklung und über eine Verbindung von mindestens zwei Wählerkontakten und zwei Dauerkontakten mit einer gemeinsamen Ableitung geführt wird und für die Umschaltung von der niederen auf die höhere Wicklungsanzapfung oder umgekehrt ein erster und ein zweiter Umschalter vorgesehen sind, wobei jeweils einer der beiden Kontakte jedes Umschalters an die Verbindung eines Wählerkontaktes mit einem Dauerkontakt gelegt ist und der Wurzelkontakt dieses ersten Umschalters über einen Überschaltwiderstand und einen in Serie liegenden Überbrückungsschalter mit der gemeinsamen Ableitung verbunden ist und der Wurzelkontakt dieses zweiten Umschalters über einen Halbleiterschaltkreis an die Verbindung von Überschaltwiderstand und Überbrückungsschalter gelegt ist, wobei zum Umschalten der Regelwicklung die Thyristoren des Thyristorkreises vor dem Schließen des Überbrückungsschalters und vor dem Öffnen eines Dauerkontaktes gezündet werden, nach der Schaltbewegung des Überbrückungsschalters und des Dauerkontaktes der Thyristorkreis verlöscht bzw. gesperrt wird, daß anschließend der Umschalter von einem Kontakt auf den anderen Kontakt stromlos umgeschaltet wird, daß nach dieser Umschaltung der Thyristorkreis wieder gezündet wird, danach die Schaltbewegung des anderen Dauerkontaktes und die Öffnung des Überbrückungsschalters erfolgt, nach der Schaltbewegung des Überbrückungsschalters und des Dauerkontaktes der Thyristorkreis wieder verlöscht bzw. gesperrt wird.

Aus der FR-A-1 413 424 ist eine Schaltungsanordnung und ein Verfahren der eingangs beschriebenen Art bekannt, wobei ein gesteuerter Halbleiterstromrichter Verwendung findet. Nachteilig bei diesem Verfahren ist, daß der Halbleiterschaltkreis immer an Spannung liegt. Darüber hinaus ist es bei diesem bekannten Verfahren mit der bekannten Schaltung nachteilig, daß beim ersten Algorithmus der Wurzelschalter eingeschaltet wird, wenn ein Spannungszustand gegeben ist. Dadurch kommt es zu einem Abschaltabbrand. Ferner schaltet auch der Hauptkontakt ein, wenn der Spannungsabfall des Widerstandes auch am einzuschaltenden Hauptkontakt ansteht. Dadurch ist ebenfalls ein Einschaltabbrand gegeben.

Ferner ist aus der EP 0 375 687 B2 eine Schaltungsanordnung bei einem Lastumschalter bekannt, die einen Thyristorkreis aufweist. Bei dieser Anordnung geht der Laststrom kurzzeitig auf einen Entlastungskreis über, der zwischen dem Wurzelanschluß dieses ersten Umschalters und der gemeinsamen Ableitung angeordnet ist. Dieser Entlastungskreis weist auch einen Thyristorkreis mit antiparallelgeschalteten Thyristoren auf. Darüber hinaus weist der Entlastungskreis einen zweiten Umschalter auf, der mit dem Thyristorkreis in Serie liegt. Von diesem zweiten Umschalter ist der eine Umschaltkontakt direkt und der andere Umschaltkontakt über den Überschaltwiderstand mit dem Wurzelkontakt des ersten Umschalters verbunden.

Nachteilig bei dieser Schaltungsanordnung ist, daß der Kontaktabbrand nur beim Ausschalten vermieden wird. Beim Einschalten der Dauerkontakte treten Kontaktprellungen auf, wodurch es kurzzeitig zu Lichtbogenbildungen kommt. Diese Lichtbogenbildungen verursachen einen Abbrand der Kontakte und somit tritt auch eine Verrußung des Öles auf. Es müssen daher zur Gewährleistung eines einwandfreien Betriebes Kontakte und Öl nach einer bestimmten Schaltzahl gewechselt werden, sodaß es durch die damit bedingte Abschaltung des Transformators zu Betriebsunterbrechungen kommt.

Bei dem Lastumschalter gemäß der zitierten EP-PS wird der über die Lastschalterwelle gesteuerte Bewegungsablauf nur in einer Richtung durchgeführt. Die meisten Stufenschaltertypen verwenden jedoch Lastumschalter deren Bewegungsablauf von der Lastumschalterwelle eine hin- und hergehende Bewegung aufweist. Dadurch ist ein weiterer mechanischer Bewegungsumwandler notwendig.

Die Aufgabe der Erfindung besteht darin, ein Verfahren bei einem Lastumschalter eines Stufenschalters zum unterbrechungslosen Umschalten der Regelwicklung eines Transformators der eingangs genannten Art zu schaffen, welche die Nachteile der bekannten Anordnungen vermeidet und die die Lebensdauer des Lastumschalters erhöht.

Die Aufgabe wird durch die Erfindung gelöst. Das erfindungsgemäße Verfahren ist dadurch gekennzeichnet, daß zum abbrandfreien Öffnen und Schließen der Dauerkontakte, der Umschalter und der Überbrückungsschalter der Halbleiterschaltkreis einen aus antiparallelgeschalteten Thyristoren bestehenden Thyristorkreis aufweist und daß bei einem hin- und hergehenden Bewegungsablauf, die Schalterstellung des ersten Umschalters entweder am Ende des Umschaltprozesses für die hingehende Bewegung und am Anfang des Umschaltprozesses für die hergehende Bewegung oder am Anfang des Umschaltprozesses für beide Bewegungsabläufe, die von der Lastumschalterwelle abgeleitet werden, stromlos geändert wird, so daß durch diese Schalterstellung des Umschalters am Ende des Umschaltprozesses beide Anschlüsse des Thyristorkreises auf gleichen Potential liegen.

Mit der Erfindung ist es erstmals möglich, einerseits durch den Thyristorkreis ein abbrandfreies Öffnen und Schließen der Dauerkontakte, der Umschalter und des Überbrückungsschalters zu gewährleisten und anderseits durch die Schalterstellungen am Anfang und am Ende des Umschaltprozesses den Thyristorkreis gegen Überspannungen zu schützen. Insbesondere auch in Hinblick für beide Bewegungsabläufe, die von der Lastumschalterwelle abgeleitet werden. Durch diese Schalterstellung des Umschalters am Ende des Umschaltprozesses liegen beide Anschlüsse des Thyristorkreises auf gleichen Potential.

Ferner ist es durch die Erfindung möglich, beide Bewegungsabläufe ohne zusätzliche Bauteile zu realisieren. Durch diese Erfindung wird auch der Bauteilaufwand, um ein lichtbogenfreies Schalten von einer Regelstufe zur anderen zu erreichen, nicht erhöht. Darüber hinaus wird auch der Kontaktabbrand, sowohl beim Einschalten wie auch beim Ausschalten der Dauerkontakte verhindert.

Durch die Erfindung ist ein weitestgehend wartungsfreier Lastumschalter für Stufenschalter gegeben.

Unter Zugrundelegung der üblichen Überschaltzeit können die beim bekannten Lastumschalter verwendeten mechanischen Schaltelemente sowie die Überschaltwiderstände verwendet werden. Auch nur eine Zündvorrichtung für die Thyristoren ist erforderlich.

Die Erfindung wird anhand von Ausführungsbeispielen, die in der Zeichnung dargestellt sind, näher erläutert.Fig. 1 zeigt die Schaltungsanordnung bei einem Lastumschalter und die Fig. 2, 3 und 4 die zugehörigen Ablaufdiagramme.

Die Fig. 1 zeigt eine Regelstufe 1 einer Regelwicklung, deren Laststrom über eine niedere oder höhere Wicklungsanzapfung 2, 3 und über mindestens zwei Wählerkontakte 4, 5 und zwei Dauerkontakte 6, 7 einer gemeinsamen Ableitung 8 zuführbar ist. Die Umschaltung von der niederen auf die höhere Wicklungsanzapfung oder umgekehrt erfolgt über einen ersten Umschalter 9. Dieser Umschalter 9 weist zwei Kontakte 10, 11 für die Umschaltung und einen Wurzelkontakt 12 auf. Der Kontakt 10 des Umschalters 9 ist an die Verbindung des Wählerkontaktes 4 mit dem Dauerkontakt 6 und der Kontakt 11 ist an die Verbindung des Wählerkontaktes 5 mit dem Dauerkontakt 7 gelegt. Der Wurzelkontakt 12 des ersten Umschalters 9 ist über einen Überschaltwiderstand 13 und einen in Serie liegenden Überbrückungsschalter 14 mit der gemeinsamen Ableitung 8 verbunden. Ferner ist ein zweiter Umschalter 15 vorgesehen, der zwei Kontakte 16, 17 für die Umschaltung und einen Wurzelkontakt 18 aufweist. Der Kontakt 16 dieses Umschalters 15 ist wieder mit der Verbindung des Wählerkontaktes 4 mit dem Dauerkontakt 6 und der Kontakt 17 ist mit der Verbindung des Wählerkontaktes 5 mit dem Dauerkontakt 7 verbunden. Der Wurzelkontakt 18 dieses zweiten Umschalters 15 ist über einen Thyristorkreis 19 an die Verbindung von Überschaltwiderstand 13 und Überbrückungsschalter 14 gelegt. Der Thyristorkreis 19 weist antiparallelgeschaltete Thyristoren auf.

Gemäß der Fig. 2 wird mittels eines Ablaufdiagrammes die Umschaltung von einer Stufenanzapfung auf eine andere Stufenanzapfung der Regelstufe 1 einer Regelwicklung in Schritten beschrieben. Die linksseitigen Bezeichnungen in Fig. 2 entsprechen den Schaltern bzw. Thyristoren und Kontakten in Fig. 1.

Nachstehend wird folgende Umschaltung beschrieben:
Ausgangszustand: Dauerkontakt 6 geschlossen, Dauerkontakt 7 offen,
Endzustand: Dauerkontakt 6 offen, Dauerkontakt 7 geschlossen.

### Intervalle:

- A:: Wählerkontakte 4, 5 und Dauerkontakt 6 geschlossen;
Dauerkontakt 7 und Überbrückungsschalter 14 offen;
Thyristoren 19 nicht gezündet;
Umschalter 15 verbindet Kontakt 16 mit Wurzelkontakt 18;
Umschalter 9 verbindet Kontakt 10 mit Wurzelkontakt 12;
Laststrom fließt über Wicklungsanzapfung 2 sowie über Wähler- 4 und
Dauerkontakt 6 zur gemeinsamen Ableitung 8;
- B:: die Thyristoren des Thyristerkreises 19 sind gezündet;
- C:: der Überbrückungskontakt 14 wird abbrandfrei geschlossen (parallel zu diesem Überbrückungskontakt 14 ist der Schutzkreis: gezündeter Thyristorkreis 19, Kontakt 16 mit Wurzelkontakt 18 geschlossen, geschlossener Dauerkontakt 6 gegeben)
- D:: der Dauerkontakt 6 öffnet abbrandfrei (parallel zu diesem Dauerkontakt 6 ist der Schutzkreis: gezündeter Thyristorkreis 19, Kontakt 16 mit Wurzelkontakt 18 geschlossen, geschlossener Überbrückungskontakt 14 gegeben); Laststrom fließt über Umschalter 15, Thyristorkreis 19 und Überbrückungsschalter 14;
- E:: Thyristorkreis 19 wird nicht mehr gezündet und führt den Laststrom nur bis zum nächsten Nulldurchgang; danach fließt der Laststrom über Umschalter 9, Überschaltwiderstand 13 und Überbrückungsschalter 14;
- F:: Umschalter 15 schaltet stromlos von Kontakt 16 auf Kontakt 17;
- G:: Thyristorkreis 19 wird gezündet; dadurch entsteht ein Ausgleichstrom der über Wählerkontakt 4, Umschalter 9, Überschaltwiderstand 13, Thyristorkreis 19, Umschalter 15 zum Wählerkontakt 5 fließt;
- H: Dauerkontakt 7 wird abbrandfrei geschlossen (parallel zu diesem Dauerkontakt 7 ist der Schutzkreis: gezündeter Thyristorkreis 19, Kontakt 17 mit Wurzelkontakt 18 geschlossen, geschlossener Überbrückungskontakt 14 gegeben); der Kreis: Thyristorkreis 19, Umschalter 15, Dauerkontakt 7 und Überbrückungsschalter 14 hat praktisch äquivalentes Potential (der Spannungsabfall zwischen beliebigen Punkten in diesem Kreis ist sehr klein);
- I:: Überbrückungsschalter 14 öffnet abbrandfrei (parallel zu diesem Überbrückungskontakt 14 ist der Schutzkreis: gezündeter Thyristorkreis 19, Kontakt 17 mit Wurzelkontakt 18 geschlossen, geschlossener Dauerkontakt 7 gegeben); der Laststrom fließt über den Dauerkontakt 7;
- J:: Thyristor wird nicht mehr gezündet; und führt den Ausgleichsstrom nur bis zum nächsten Nulldurchgang;
- K:: der Umschalter 9 ändert stromlos die Kontaktstellung vom Kontakt 10 auf den Kontakt 11.

Bei einem Bewegungsablauf in einer Richtung wird obiger Ablauf sinngemäß bei nächsten Umschaltung von A bis K wiederholt (Ausgangszustand: Dauerkontakt 7 geschlossen, Dauerkontakt 6 offen, Endzustand: Dauerkontakt 7 offen, Dauerkontakt 6 geschlossen).

Bei einem hin- und hergehenden Bewegungsablauf wird bei der nächsten Umschaltung der Ablauf von K bis A durchlaufen. Nachstehend wird folgende Umschaltung beschrieben:
Ausgangszustand: Dauerkontakt 7 geschlossen, Dauerkontakt 6 offen,
Endzustand: Dauerkontakt 7 offen, Dauerkontakt 6 geschlossen.

- K:: Wählerkontakte 4, 5 und Dauerkontakt 7 geschlossen;
Dauerkontakt 6 und Überbrückungsschalter 14 offen;
Thyristoren 19 nicht gezündet;
Umschalter 15 verbindet Kontakt 17 mit Wurzelkontakt 18;
Umschalter 9 verbindet Kontakt 11 mit Wurzelkontakt 12;
Laststrom fließt über Wicklungsanzapfung 3 sowie über Wähler- 5 und
Dauerkontakt 7 zur gemeinsamen Ableitung 8;
- J:: Umschalter 9 ändert stromlos seine Schaltstellung vom Kontakt 11 auf den Kontakt 10;
- I:: die Thyristoren des Thyristerkreises 19 sind gezündet; dadurch entsteht ein Ausgleichstrom der über Wählerkontakt 4, Umschalter 9, Überschaltwiderstand 13, Thyristorkreis 19, Umschalter 15 zum Wählerkontakt 5 fließt; der Spannungsabfall am offenen Überbrückungskontakt 14 ist sehr klein;
- H:: der Überbrückungskontakt 14 wird abbrandfrei geschlossen (parallel zu diesem Überbrückungskontakt 14 ist der Schutzkreis: gezündeter Thyristorkreis 19, Kontakt 17 mit Wurzelkontakt 18 geschlossen, geschlossener Dauerkontakt 7 gegeben); der Kreis: Thyristorkreis 19, Umschalter 15, Dauerkontakt 7 und Überbrückungsschalter 14 hat praktisch äquivalentes Potential (der Spannungsabfall zwischen beliebigen Punkten in diesem Kreis ist sehr klein);
- G:: der Dauerkontakt 7 öffnet abbrandfrei (parallel zu diesem Dauerkontakt 7 ist der Schutzkreis: gezündeter Thyristorkreis 19, Kontakt 17 mit Wurzelkontakt 18 geschlossen, geschlossener Überbrückungskontakt 14 gegeben); Laststrom fließt über Umschalter 15, Thyristorkreis 19 und Überbrückungsschalter 14;
- F:: Thyristorkreis 19 wird nicht mehr gezündet; und führt den Strom nur bis zum nächsten Nulldurchgang; Laststrom fließt über Wählerkontakt 4, Umschalter 9, Überschaltwiderstand 13 und Überbrückungsschalter 14;
- E:: Umschalter 15 ändert stromlos seine Schaltstellung von Kontakt 17 auf Kontakt 16;
- D:: Thyristorkreis 19 wird gezündet und übernimmt den Laststrom; der Spannungsabfall am offenen Dauerkontakt 6 ist sehr klein;
- C:: Dauerkontakt 6 wird abbrandfrei geschlossen (parallel zu diesem Dauerkontakt 6 ist der Schutzkreis: gezündeter Thyristorkreis 19, Kontakt 16 mit Wurzelkontakt 18 geschlossen, geschlossener Überbrückungskontakt 14 gegeben);
- B:: der Überbrückungsschalter 14 öffnet abbrandfrei (parallel zu diesem Überbrückungskontakt 14 ist der Schutzkreis: gezündeter Thyristorkreis 19, Kontakt 17 mit Wurzelkontakt 18 geschlossen, geschlossener Dauerkontakt 7 gegeben);
- A:: der Thyristorkreis wird nicht mehr gezündet;

Bei einer Vorgabe einer hin- und hergehenden Bewegung durch die Lastschalterwelle und bei einem Ablauf der Schritte A bis K ändert der Umschalter 9 seinen Zustand am Ende des Umschaltprozesses. Bei einem Ablauf der Schritte
K bis A ändert der Umschalter 9 seinen Zustand am Anfang des Umschaltprozesses. Sowohl durch die Zustandsänderung des Umschalters 9 am Anfang als auch am Ende des Umschaltprozesses werden die Stromflüsse im Lastschalter nicht verändert.

Gemäß der Fig. 3 wird mittels eines Ablaufdiagrammes die Umschaltung von einer Stufenanzapfung auf eine andere Stufenanzapfung der Regelstufe 1 einer Regelwicklung in Schritten beschrieben. Die linksseitigen Bezeichnungen in Fig. 3 entsprechen den Schaltern bzw. Thyristoren und Kontakten in Fig. 1.

Der Unterschied zu den oben aufgezeigten Abläufen liegt darin, daß der Umschalter 9 seine Schalterstellung nur am Ende des Umschaltprozesses ändert und zwar für beide Bewegungsabläufe, also sowohl für die Vorgabe der Bewegung in einer Richtung als auch für eine hin- und hergehende Bewegung, die von der Lastumschalterwelle abgeleitet wird. Jeder Umschaltprozess im Lastumschalter ist sinngemäß dem Ablauf A bis K gemäß der Fig. 2.
Gemäß der Fig. 4 wird mittels eines Ablaufdiagrammes die Umschaltung von einer Stufenanzapfung auf eine andere Stufenanzapfung der Regelstufe 1 einer Regelwicklung in Schritten beschrieben. Die linksseitigen Bezeichnungen in Fig. 4 entsprechen den Schaltern bzw. Thyristoren und Kontakten in Fig. 1.

Der Unterschied zu den oben aufgezeigten Abläufen liegt darin, daß der Umschalter 9 seine Schalterstellung nur am Anfang des Umschaltprozesses ändert und zwar für beide Bewegungsabläufe, also sowohl für die Vorgabe der Bewegung in einer Richtung als auch für eine hin- und hergehende Bewegung, die von der Lastumschalterwelle abgeleitet wird. Jeder Umschaltprozess im Lastumschalter ist sinngemäß dem Ablauf K bis A gemäß der Fig. 2.

Wie oben aufgezeigt, erfolgt sowohl das Ein- als auch das Ausschalten der Dauerkontakte 6 bzw. 7 abbrandfrei, da zum Schaltzeitpunkt immer der Schutzkreis: Überbrückungsschalter 14 geschlossen, Thyristorkreis 19 gezündet, Umschalter 15 entsprechend geschlossen, gegeben ist. Ebenso erfolgt das Öffnen und Schließen des Überbrückungsschalter 14 abbrandfrei, da zum Schaltzeitpunkt der Schutzkreis: gezündeter Thyristorkreis 19, entsprechend geschlossener Umschalter 15, und entsprechend geschlossener Dauerkontakt 6 bzw. 7 gegeben ist. Die Umschaltung der Umschalter 9 bzw. 15 erfolgt stromlos, da zu diesem Zeitpunkt der Thyristorkreis 19 nicht gezündet und leitend ist. Der Kontaktabbrand wird sowohl beim Einschalten wie auch beim Ausschalten aller Kontakte verhindert.

### Bezugszeichenliste

- 1: Regelstufe
- 2: Wicklungsanzapfung
- 3: Wicklungsanzapfung
- 4: Wählerkontakt
- 5: Wählerkontakt

- 6: Dauerkontakt
- 7: Dauerkontakt
- 8: Ableitung
- 9: Umschalter
- 10: Kontakt

- 11: Kontakt
- 12: Wurzelkontakt
- 13: Überschaltwiderstand
- 14: Überbrückungsschalter
- 15: Kontakt

- 16: Kontakt
- 17: Kontakt
- 18: Wurzelkontakt
- 19: Thyristorkreis

## Patentansprüche

1. Verfahren bei einem Lastumschalter eines Stufenschalters zum unterbrechungslosen Umschalten der Regelwicklung eines Transformators, wobei der Laststrom über eine niedere oder höhere Wicklungsanzapfung (2, 3) einer Regelstufe ( 1 ) einer Regelwicklung und über eine Verbindung von mindestens zwei Wählerkontakten (4, 5) und zwei Dauerkontakten (6, 7) mit einer gemeinsamen Ableitung (8) geführt wird und für die Umschaltung von der niederen auf die höhere Wicklungsanzapfung (2, 3) oder umgekehrt ein erster und ein zweiter Umschalter (9 bzw. 15) vorgesehen sind, wobei jeweils einer der beiden Kontakte (10, 11 bzw. 16, 17) jedes Umschalters (9, 15) an die Verbindung eines Wählerkontaktes (4, 5) mit einem Dauerkontakt (6, 7) gelegt ist und der Wurzelkontakt (12) dieses ersten Umschalters (9) über einen Überschaltwiderstand (13) und einen in Serie liegenden Überbrückungsschalter (14) mit der gemeinsamen Ableitung (8) verbunden ist und der Wurzelkontakt (18) dieses zweiten Umschalters (15) über einen Halbleiterschaltkreis an die Verbindung von Überschaltwiderstand (13) und Überbrückungsschalter (14) gelegt ist, wobei zum Umschalten der Regelwicklung die Thyristoren des Thyristorkreises (19) vor dem Schließen des Überbrückungsschalters (14) und vor dem Öffnen eines Dauerkontaktes (6 bzw. 7) gezündet werden, nach der Schaltbewegung des Überbrückungsschalters (14) und des Dauerkontaktes (6 bzw. 7) der Thyristorkreis (19) verlöscht bzw. gesperrt wird, daß anschließend der Umschalter (15) von einem Kontakt (16 bzw. 17) auf den anderen Kontakt (17 bzw. 16) stromlos umgeschaltet wird, daß nach dieser Umschaltung der Thyristorkreis (19) wieder gezündet wird, danach die Schaltbewegung des anderen Dauerkontaktes (7 bzw. 6) und die Öffnung des Überbrückungsschalters (14) erfolgt, nach der Schaltbewegung des Überbrückungsschalters (14) und des Dauerkontaktes (6 bzw. 7) der Thyristorkreis (19) wieder verlöscht bzw. gesperrt wird, dadurch gekennzeichnet, daß zum abbrandfreien Öffnen und Schließen der Dauerkontakte (6, 7), der Umschalter (9, 15) und der Überbrückungsschalter (14) der Halbleiterschaltkreis einen aus antiparallelgeschalteten Thyristoren bestehenden Thyristorkreis (19) aufweist und daß bei einem hin- und hergehenden Bewegungsablauf, die Schalterstellung des ersten Umschalters (9) entweder am Ende des Umschaltprozesses für die hingehende Bewegung und am Anfang des Umschaltprozesses für die hergehende Bewegung oder am Anfang des Umschaltprozesses für beide Bewegungsabläufe, die von der Lastumschalterwelle abgeleitet werden, stromlos geändert wird, so daß durch diese Schalterstellung des Umschalters (9) am Ende des Umschaltprozesses beide Anschlüsse des Thyristorkreises (19) auf gleichen Potential liegen.

## Claims

1. Method for an on-load tap changer for a multiple-contact switch for uninterrupted inversion of the control coil of a transformer, whereby the on-load current runs via a lower or higher coil tap (2, 3) of a control level (1) of a control coil and via a connection with at least two selector contacts (4, 5) and two steady contacts (6, 7) with a mutual discharge (8), and for switching from the lower to the higher coil tap (2, 3) or vice-versa a first and a second tap changer (9 resp. 15) are provided, whereby one of the two contacts (10, 11 resp. 16, 17) of each tap changer (9, 15) is applied to the connection between a selector contact (4, 5) and a steady contact (6, 7) and the root contact (12) of this first tap changer (9) is connected to the mutual discharge (8) via a transition resistor (13) and a shorting switch (14) arranged in series, and the root contact (18) of this second tap changer (15) is applied to the connection between the transition resistor (13) and the shorting switch (14) via a semiconductor circuit, whereby to tap change the control coil the thyristors of the thyristor circuit (19) are fired before the shorting switch (14) is closed and before a steady contact (6 resp. 7) is opened, the thyristor circuit (19) is extinguished or blocked after switching of the shorting switch (14) and the steady contact (6 resp. 7), so that subsequently the tap changer (15) is switched from one contact (16 resp. 17) to the other (17 resp. 16) without current, so that after this tap change the thyristor circuit (19) is fired again, followed by switching of the other steady contact (7 resp. 6) and opening of the shorting switch (14), after switching of the shorting switch (14) and the steady contact (6 resp. 7) the thyristor circuit (19) is extinguished or blocked again, characterised by the fact that for erosion-free opening and closing of the steady contacts (6, 7) the tap changer (9, 15) and the shorting switch (14) of the semiconductor circuit has a thyristor circuit (19) consisting of thyristors switched so as to be anti-parallel, and that when switching back and forth the switch position of the first tap changer (9) is changed without current either at the end of the first switching process for switching in one direction and at the beginning of the switching process for switching in the other direction, or at the beginning of the switching process for switching in both directions, which are derived from the on-load tap changer shaft, so that with this switch position of the tap changer (9) both connections of the thyristor circuit (19) have the same potential at the end of the switching process.

## Revendications

1. Procédé relatif à un commutateur de réglage en charge d'un graduateur pour la commutation sans interruption du bobinage de réglage d'un transformateur, le courant de charge étant guidé via une prise de réglage de bobinage plus basse ou plus élevée (2, 3) d'un étage de réglage (1) d'un bobinage de réglage et via une connexion d'au moins deux contacts de sélection (4, 5) et de deux contacts permanents (6, 7) avec une dérivation commune (8), et un premier et un deuxième commutateurs (9 ou 15) étant prévus pour la commutation de la prise de réglage du bobinage plus basse vers la plus élevée (2, 3) ou vice versa, un des deux contacts (10, 11 ou 16, 17) de chaque commutateur (9, 15) étant toujours relié à la connexion d'un contact de sélection (4, 5) à un contact permanent (6, 7) et le contact racine (12) de ce premier commutateur (9) étant relié, via une résistance de passage (13) et un commutateur de pontage monté en série (14) à la prise de réglage commune (8), et le contact racine (18) de ce deuxième commutateur (15) étant appliqué, via un circuit à semi-conducteurs, à la connexion de la résistance de passage (13) et du commutateur de pontage (14), les thyristors du circuit de thyristors (19) étant amorcés, pour commuter le bobinage de réglage, avant la fermeture du commutateur de pontage (14) et avant l'ouverture d'un contact permanent (6 ou 7), le circuit de thyristors (19) étant éteint ou bloqué après le mouvement de commutation du commutateur de pontage (14) et du contact permanent (6 ou 7), qu'ensuite le commutateur (15) est commuté sans courant d'un contact (16 ou 17) à l'autre contact (17 ou 16), qu'après cette commutation le circuit de thyristors (19) est de nouveau amorcé, qu'ensuite ont lieu le mouvement de commutation de l'autre contact permanent (7 ou 6) et l'ouverture du commutateur de pontage (14), qu'après le mouvement de commutation du commutateur de pontage (14) et du contact permanent (6 ou 7) le circuit de thyristors (19) est de nouveau éteint ou bloqué, caractérisé en ce que, pour l'ouverture et la fermeture sans étincelle des contacts permanents (6, 7), des commutateurs (9, 15) et du commutateur de pontage (14), le circuit à semi-conducteurs présente un circuit de thyristors (19) composé de thyristors commutés antiparallèlement et que, avec un mouvement de va-et-vient, la position de commutation du premier commutateur (9) est modifiée sans courant soit à la fin du processus de commutation pour le mouvement aller et au début du processus de commutation pour le mouvement de retour, soit au début du processus de commutation pour les deux cycles de mouvement dérivés de l'onde du commutateur de réglage en charge, de sorte que du fait de cette position de commutation du commutateur (9) à la fin du processus de commutation, le même potentiel soit appliqué aux deux raccordements du circuit de thyristors (19).
